# EUROPÄISCHE PATENTSCHRIFT

(11) **EP 0 311 646 B1**
(45) Veröffentlichungstag und Bekanntmachung des Hinweises auf die Patenterteilung: **03.01.1990**
(21) Anmeldenummer: 87906160.4
(22) Anmeldetag: 25.09.1987
(51) Int. Cl.: G03G 15/08, G03G 21/00, B65D 83/06

(54) **MULTIFUNKTIONALER TONERBEHÄLTER FÜR NICHTMECHANISCHE DRUCK- UND KOPIERGERÄTE**
MULTI-PURPOSE TONER CONTAINER FOR NON-MECHANICAL PRINTERS AND COPIERS
RESERVOIR DE TONER MULTIFONCTION POUR IMPRIMANTES ET COPIEURS NON MECANIQUES

(30) Priorität: 02.10.1986 DE 3633606
(43) Veröffentlichungstag der Anmeldung: 19.04.1989
(73) Patentinhaber: SIEMENS AKTIENGESELLSCHAFT, 80333 München (DE)
(72) Erfinder: KRÄHN, Erich, Dipl.-Ing. (FH), D-8047 Karlsfeld (DE)
(86) Internationale Anmeldenummer: DE8700440
(87) Internationale Veröffentlichungsnummer: WO8802504

(56) Entgegenhaltungen:
- EP-A- 0 008 270
- WO-A-85/00902
- DE-C- 3 116 870
- FR-A- 2 454 126
- US-A- 1 416 347
- Patent Abstracts of Japan, Vol. 10, No. 223, (P-483)(2279), 5 August 1986 & JP-A-61-59 465

## Beschreibung

Die Erfindung betrifft einen Tonerbehälter gemäß dem Oberbegriff des Patentanspruches 1.

In der Kopiertechnik und bei modernen Datenschnelldruckem die nach dem Prinzip der Elektrofotografie arbeiten, werden Ladungsbilder auf einem Aufzeichnungsträger z. B. direkt auf einem Zwischenträger (Fotoleitertrommel) oder direkt auf Spezialpapier erzeugt und anschließend mit einem schwarzen Pulver (Toner) in einer Entwicklerstation eingefärbt. Dieses Tonerbild wird bei Verwendung eines Zwischenträgers anschließend auf Normalpapier übertragen und auf diesem fixiert.

In der Regel wird zum Entwickeln ein Zweikomponentenentwickler verwendet, der aus ferromagnetischen Trägerteilchen und dem die Farbe tragenden Tonerteilchen besteht. Der Entwickler wird mittels einer Magnetbürstenanordnung am Ladungsbild auf dem Zwischenträger vorbeigeführt, an dem der Toner verursacht durch elektrostatische Kräfte haften bleibt.

Ein elektrofotografisches Kopiergerät, das nach dem angegebenen Prinzip Ladungsbilder entwickelt, ist z. B. aus der DE-AS 21 66 667 bekannt.

Durch das Einfärben der Ladungsbilder auf dem Zwischenträger nimmt die Tonerkonzentration im Entwicklergemisch der Entwicklerstation ständig ab. Es ist darum erforderlich, dem Entwicklergemisch ständig neuen Toner dosiert zuzuführen. Da bei schnellen Kopiergeräten und Hochleistungsdatendruckem der Tonerverbrauch pro Zeiteinheit sehr hoch ist, wird bei solchen Geräten ein geräumiger Tonervorratsbehälter verwendet um Stillstandszeiten durch Nachfüllen von Toner zu vermeiden. Wenn dieser Tonervorratsbehälter leer ist, wird der Toner, der überlicherweise in handlichen Behältern geliefert wird, in den Vorratsbehälter gefülft. Dabei ist es wichtig, den Toner aus dem Behälter so in den Vorratsbehäfter zu füllen, daß kein Toner verschüttet und dadurch die Umgebung verschmutzt wird.

Aus der DE-PS 32 24 296 ist eine Vorrichtung zum Einfüllen und Sieben von Toner aus einem Behälter in einen Tonervorratsbehälter bekannt. Dabei wird der in einem Transportbehälter, nämlich einer Tonerflasche, befindliche Toner einem Vorratsbehälter dadurch zugeführt, daß die Tonerflasche in eine Einfüllöffnung des Vorratsbehälters gestülpt wird. Im Bereich der Einfüllöffnung ist ein gegenüber dem Vorratsbehälter mit einem Sieb abgeschlossener Siebkorb angeordnet, der mit einer bedarfsweise auslösbaren elektrischen Rütteleinrichtung in Verbindung steht Die Rütteleinrichtung wird dabei durch Öffnen des die Einfüllöffnung abschließenden Deckels ausgelöst.

Bei derartigen Einfüllvorrichtungen besteht nun die Gefahr, daß bei manuellem Umfüllen aus der Tonerflasche der Toner verschüttet wird. Da außerdem der Toner nur an einer bestimmten Stelle dem Tonervorratsbehälter zugeführt wird, sind besondere Vertellereinrichtungen im Tonervorratsbehälter notwendig, um eine gleichmäßige Zuführung des Toners zur Entwicklerstation zu gewährleisten.

Es ist außerdem aus dem Xerox Disclosure Joumal, Vol. 1, Nr. 8, August 1976, p. 47 bekannt, Toner der Entwicklerstation aus einem entfernt angeordneten Vorratsbehälter dadurch zuzuführen, daß Luft durch den Vorratsbehälter geblasen wird. Diese Luft transportiert dann den Toner in die Entwicklerstation.

Weiterhin ist aus der DE-A-3 116 870 eine Vorrichtung zum Einfüllen von Toner aus einem Behälter in einen Vorratsbehälter in der Entwicklerstation eines nichtmechanischen Druck- oder Kopiergerätes bekannt. Die Vorrichtung besteht aus einer Zentrierwanne, einer Auflagefläche und einer schachtförmig ausgebildeten Einfüllöffnung des Vorratsbehälters. Zwischen der Auflagefläche und der Zentrierwanne ist eine Schwenkkule angeordnet. Der Behälter wird zunächst in der Zentrierwanne drehsicher angeordnet. Nach dem Öffnen wird der Behälter um die Schwenkkule geschwenkt, bis er zum Aufliegen in der Auflagefläche kommt. Dabei gelangt die Öffnung des Behälters über die Einfüllöffnung des Vorratsbehälters. Anschließend wird der Behälter in die Einfüllöffnung umgestülpt.

Aufgabe der Erfindung ist es, einen Tonerbehälter der eingangs genannten Art so auszugestalten, daß der Toner in einfacher Weise aus diesem Behälter in das Druck- oder Kopiergerät umgefüllt werden kann, ohne daß dabei Tonerverfestigungen auftreten oder das Toner verschüttet wird.

Diese Aufgabe wird bei einem Tonerbehälter der eingangs genannten Art gemäß dem kennzeichnenden Teil des ersten Patentanspruches gelöst.

Vorteilhafte Ausführungsformen der Erfindung sind in den abhängigen Ansprüchen gekennzeichnet.

Dadurch, daß der Tonerbehälter einen trichterförmigen Boden mit einem tiefsten Sammelbereich für den Toner aufweist, wobei mindestens eine Behälterwand als Standfläche für den Behälter dient, kann der Tonerbehälter mit Hilfe eines Saugrüssels vollständig geleert werden. Über die Standfläche läßt sich der Tonerbehälter überall auf ebenen Flächen abstellen.

Die Wandschräge der Seitenwände des Tonerbehälters verhindern ein Anlegen des Toners an den Seitenwänden.

Ober eine Rütteleinrichtung kann der Sammeleffekt im Behälter noch verstärkt werden.

Die glatten Wandflächen des Tonerbehälters ermöglichen ein leichtes Stapeln der Behälter, was den Transport mehrerer Tonerbehälter wesentlich erleichtert.

Der erfindungsgemäße multifunktionale Tonerbehälter ist hinsichtlich Formgestaltung an die Absaugeinrichtung für den Toner derart angepaßt, daß dem Bediener des Druckergerätes ein verschmutzungsfreier Wechsel des Behälters ermöglicht wird, wobei der Tonerbehälter sowohl als Behälter für Frischtoner als auch als Auffangbehälter für Gebrauchttoner verwendet werden kann.

Ausführungsformen der Erfindung sind in den Zeichnungen dargestellt und werden im folgenden beispielsweise näher beschrieben. Es zeigen
Fig. 1 eine schematische Darstellung des Tonerbehälters
Fig.2 eine schematische Schnittdarstellung des Tonerbehälters
Fig. 3 eine schematische Darstellung des Tonerzufuhrbereiches einer Druckeinrichtung mit eingesetzter gefüllter Tonerflasche vor dem Anschluß an die Absaugvorrichtung
Fig.4 eine schematische Schnittdarstellung des Tonerzufuhrbereiches der Druckeinrichtung teilweise in Schnittdarstellung mit nahezu vollständig entleertem Tonerbehälter
Fig.5 eine Schnittdarstellung des Sicherungsmechanismus für den Saugrüssel im gesicherten Zustand
Fig. 6 eine Schnittdarstellung des Sicherungsmechanismus für den Saugrüssel im entsicherten Zustand
Fig.7 eine schematische Schnittdarstellung des Adapterbereiches der Absaugeinrichtung und
Fig. 8 eine schematische Darstellung des Entleerbereiches der Druckeinrichtung mit eingesetztem Tonerbehälter als Auffangbehälter.

Eine hier nicht im einzelnen dargestellte, nach dem elektrofotografischen Prinzip arbeitende Druckeinrichtung enthält einen Tonerzuführbereich (Fig. 3) zur Aufnahme eines aus Kunststoff hergestellten Tonerbehälters 10 mit zugehöriger Absaugeinrichtung über die der puderförmige Toner 11 einer hier nicht dargestellten Entwicklerstation der Druckeinrichtung zugeführt wird. Weiterhin ist in der Druckeinrichtung ein Entleerbereich (Fig. 8) vorgesehen, in dem ein leerer Tonerbehälter 10 als Auffangbehälter für das Entwicklergemisch beim Entleeren der Entwicklerstation befestigt werden kann.

In der Entwicklerstation der Druckeinrichtung wird in bekannter Weise über ein Zweikomponentenentwicklergemisch aus Toner und Trägerteilchen ein Ladungsbild mit Toner eingefärbt. Dieses Entwicklergemisch muß einerseits durch Zugabe von Toner von Zeit zu Zeit wieder aufgefrischt werden, andererseits ist es nach längerer Betriebsdauer notwendig, das gesamte Entwicklergemisch auszutauschen.

Der Tonerbehälter 10 ist zur Aufnahme von ca. 3 kg Tonerpulver ausgelegt. Seine Behälterwände bilden dabei ebene Flächen, wobei eine Fläche 12 als Standfläche ausgelegt ist. Die oberen Wandflächen des Tonerbehälters bilden einen Quader mit parallelen Flächen was ein raumsparendes Abstapein der Tonerbehälter ermöglicht. Ein Griff 13 ist dabei integriert in die Wandflächen so angeordnet, daß einerseits ein leichtes Tragen des Tonerbehälters 10 ermöglicht, andererseits ein Abstapein mehrerer Tonerbehälter nicht behindert wird. An die Standfläche 12 angrenzend bilden die Behälterwände 12/5 und 12/6 zusammen mit der Behälterwand 12/1 und der Standfläche 12 einen trichterförmigen Sammelbereich für den Toner. Diesem Sammelbereich gegenüberliegend befindet sich eine Füll- und Entleeröffnung 14, die mit einer über eine Lasche 15 verliersicher befestigten Deckel 16 mit Schaumstoffeinlage 9 verschließbar ist.

Die Öffnung selbst wird nach Füllung mit Tonerpulver 11 mit einer Alufolie 17 versiegelt.

Sammelbereich und Füll- und Entleeröffnung 14 sind relativ zueinander so angeordnet, daß gemäß Fig. 1 in den Tonerbehälter von oben eingeführter Saugrüssel 18 nach entsprechendem Absaugen des Tonerpulvers bis zum Sammelbereich vordringt.

In dieser in der Fig. 1 dargestellten charakteristischen Entnahmeposition bildet der Sammelbereich den tiefsten Punkt des Tonerbehälters. Die Wände schließen dabei bezogen auf die Vertikalachse A der Einbau- bzw. Entnahmelage des Tonerbehälters einen Winkel B ein, der weniger als 45° beträgt.

Das bedeutet, sämtliche Wände haben in der dargestellten Entleerposition gemäß Fig. 1 eine Schräge, relativ zur Vertikalachse A, die ein Hängenbleiben des Toners an den Wänden des Behälters bei der Entnahme mit dem Saugrüssel 18 in Verbindung mit einer Klopf/Rütteleinrichtung verhindert. In dem durch die Wände 12/5 und 12/6 bzw. 12 und 12/1 gebildeten Sammelbereich, der die tiefste Stelle des Behälters bildet, sammelt sich der Toner beim Entleeren und kann dort vollständig abgesaugt werden.

Um den Toner aus dem Tonerbehälter 10 ohne Verschmutzung der Umgebung funktionssicher der Entwicklerstation zuführen zu können, weist der Tonerzuführbereich eine Absaugeinrichtung für den Toner und eine entsprechende Halteeinrichung für den Tonerbehälter 10 auf.

Die Absaugeinrichtung besteht dabei aus dem zwischen Führungsstangen 19 vertikal verschieblich angeordneten Saugrüssel 18 der über ein flexibles Saugrohr 20 mit einem hier nicht dargestellten Gebläse des Druckers in Verbindung steht. Das Gebläse saugt den Toner über den Saugrüssel aus dem Tonerbehälter 10 und lagert ihn in der Entwicklerstation ab.

Gemäß Fig. 4 enthält der Saugrüssel 18 ein an seinem unteren Ende keilförmig geschnittenes Innenrohr 21, daß mit dem flexiblen Saugrohr 20 in Verbindung steht und Ansaugöffnungen 22 für den Toner aufweist. Vollständig umgeben ist das Innenrohr 21 von einem im Abstand angeordneten Außenrohr 23, das einerseits an seinem oberen Teil eine sich zur Umgebung öffnende eine Luftansaugöffnung 24 aufweist, andererseits an seiner Spitze im Ansaugbereich Tonereintrittsöffnungen 25. Der Abstand und die Führung des Innenrohres 21 wird mittels hier nicht dargestellter Distanzelemente bewirkt, die z. B. aus drei am Umfang gleichmäßig verteilten Schaumstoffstreifen bestehen können.

Um verklumpte Tonerrückstände von der Zuführung zur Druckerstation fernzuhalten, können die Tonereintrittsöffnungen 25 von einem dem Ansaugbereich des Saugrüssels überdeckenden Tonersieb abgedeckt sein.

Der Saugrüssel selbst ist über einen Handgriff 26 vertikal verschieblich angeordnet. Zu diesem Zwecke sind Trägerelemente 27 vorgesehen, die den Saugrüssel zwischen Führungsstangen 19 führen. Um den Saugrüssel zu schützen und ein Austreten von Toner in die Umgebung zu verhindem, ist der Saugrüssel 18 von einer Hülle in Form eines Gummifaltenbalges 28 umgeben. Diese Hülle 28 ist oben und unten an den Trägerelementen 27 befestigt, wobei das untere Trägereiement 27 als Adapter zum Anschluß des Tonerbehäfters 10 und als untere Führung für den Saugrüssel 18 ausgebildet ist. Der Adapter ist dabei ortsfest angeordnet und enthält einen ringförmigen Abstreifring 29 (Fig. 7) zum Abstreifen von Tonerresten von dem Saugrüssel 18, weiterhin ist eine gemäß den Fig. 5 und 6 ausgebildete Sicherungseinrichtung vorgesehen, die später erläutert wird. Der eigentliche Anschlußteil für den Tonerbehälter besteht aus einem Schaumstoffdichtring 30 für die Füll- und Entleeröffnung und einem Schneidring 31 der die Aufgabe hat, beim Einlegen des Tonerbehälters 10 die Folie 17 zu durchschneiden.

Weiterhin enthält die Aufnahmevorrichtung einen Aufnahmebehälter 32 für den Tonerbehälter, der zwei Wandflächen aufweist, zwischen denen Haltestangen 33 für den Tonerbehälter angeordnet sind. Der Aufnahmebehälter 32 ist an einem Drehschamier 34 schwenkbar befestigt, womit der Aufnahmebehälter 32 aus dem Inneren des Aufnahmebereiches (Gerätefaches) des Druckers ausgeschwenkt werden kann.

Der Aufnahmebehälter 32 ist weiterhin um die Befestigungsachse 35 am Drehschamier 34 vertikal verschwenkbar und weist einen Spannmechanismus 36 auf, der mit einem entsprechenden Haken 37 am Adapter der Absaugeinrichtungen zusammenwirkt.

Gemäß den Fig. 5 und 6 befindet sich in einer Seitenwand des Aufnahmebehälters 32 eine Rastnase 38, die mit einem entsprechenden Stift 39 einer federnd im Adapter gelagerten Hubstange 40 zusammenwirkt. Die im Adapter gelagerte Hubstange 40 steht über einen Kniehebel 41 mit einem daran befestigten Haltestift 42 in Verbindung. Eine Feder 43 umhüllt die Hubstange 40.

Die Funktion der beschriebenen Vorrichtung ist nun wie folgt : Der Tonerbehälter 10 mit Folienversiegelung 17 und aufgeklapptem Deckel 16 wird in dem Aufnahmebehälter 32 über das Drehscharnier 34 in das Innere des Aufnahmebereiches des Druckers geschwenkt. Ein Spannmechanismus 36 bringt den im Drehung um die Befestigungsachse 35 in Eingriff mit dem Adapter. Bevor jedoch der Tonerflaschenhals 44 in den Schaumstoffdichtring 30 des Adapters eingreift, wird durch den Schneidring 31 ein ca. 340° Kreissektor in die Folienversiegelung geschnitten.

Greift der Tonerflaschenhals 44 in den Schaumstoffdichtring 30 ein, wird durch den Sicherungsmechanismus der Fig. 5 und 6 der Saugrüssel 18 freigegeben. Der Saugrüssel 18 wird durch einen Haltestift 42 fixiert, der mit dem Kniehebelgetriebe 41 ters 32 um die Befestigungsachse 35 gelangt der Stift 39 auf der Hubstange 40 in den Eingriff der am Aufnahmebehälter angeordneten Rastnase 38 mit zugehöriger Auflaufschräge. Die Hubstange 40 wird gehoben und der durch den Kniehebel 41 bewegte Haltestift 42 gibt den Saugrüssel 18 frei. Durch sein Eigengewicht dringt der Saugrüssel 18 in den Tonerbehälter 10 ein und drückt dabei die aufgeschlitzte, nur an einer Lasche hängende Follenversiegelung 17 in das Flascheninnere, wo nun die eigentliche Tonerförderung beginnen kann. Ein Abschwenken des Aufnahmebehälters 32 bei eingeführtem Saugrüs₋ sel 18 wird durch die Rastnase 38 verhindert.

Nach Beendigung des Fördervorganges, also bei Wechsel des Tonerbehälters 10 wird der Saugrüssel 18 mittels des Handgriffes 26 aus dem Tonerbehälter 10 gezogen. Der am Saugrüssel 18 anhaftende Toner wird beim Herausziehen durch den Abstreifring 29 entfernt und fällt in das Flascheninnere zurück. Der Gummibalgen 28 deckt den evtl. noch leicht verschmutzten Saugrüssel 18 ab und bietet somit einen Berührungsschutz.

Bei Kompression des Gummibalgens 28, also beim Eindringen in die Tonerflasche 10 findet durch eine Bohrung 45 ein Druckausgleich statt.

Ist der Saugrüssel 18 ganz aus der Tonerflasche 10 herausgezogen, kann die Druckfeder 43 die Hubstange 40 nach unten drücken und dadurch mit dem Haltestift 42 den Saugrüssel 18 sperren. Gleichfalls wird der Stift 39 der mit der Rastnase 38 zusammenwirkt, freigegeben und der Aufnahmebehälter 32 mit dem Tonerbehälter 10 kann abgeschwenkt werden.

Um ein sicheres Zuführen des Toners 11 in den Absaugbereich des Saugrüssels 18 bei eingeführtem Saugrüssel sicherzustellen, kann im Aufnahmebereich eine Rütteleinrichtung vorgesehen sein (Fig. 4), die z. B. aus einem Klopfhammer 46 der schwenkbar in der Aufnahmevorrichtung angeordnet ist besteht und der entgegen einer Federkraft 47 über einen Elektromagnet 48 ausgelenkt werden kann. Dieser Klopfhammer 4-6 bildet dabei eine Art Rütteleinrichtung, die evtl. noch anhaftenden Toner an den Innenwänden des Tonerbehälters 10 ablöst.

Bei nach dem Prinzip der Elektrofotografie arbeitenden Druckeinrichtungen muß nach dem Umdruckvorgang der auf der Fotoleitertrommel verbliebene Resttoner durch eine an Unterdruck angelegte Bürstenreinigungsstation von der Fotoleitertrommel wegbefördert und durch ein Zyklonfilter in einen Auffangbehälter abgeschieden werden.

Gemäß Fig. 8 kann ein leerer Tonerbehälter 10 als Auffangbehälter für diesen Resttoner dienen. Zu diesem Zwecke wird ein leerer Tonerbehälter in einen Haltebehälter 49 eingelegt, der in seinem Bodenbereich eine keilförmige Einlage 40 aufweist, die entsprechend der Bodenstandfläche 12 des Tonerbehälters 10 ausgeformt ist. Ober entsprechende Spannmechanismen 51 und 52 kann der Haltebehälter 49 mit dem darin angeordneten leeren Tonerbehälter 10 am Haken 53 des Austrittsrohres 54 des hier nicht dargestellten Zyklonfilters befestigt werden.

## Patentansprüche

1. Tonerbehälter (10) mit einer Füll- und Entleeröffnung (14) zum austauschbaren Befestigen in einer Haltevorrichtung eines Druck- oder Kopiergerätes, dadurch gekennzeichnet, daß der Tonerbehälter (10) einen trichterförmigen Boden aufweist der einen tiefsten Sammelbereich für den Toner (11) bildet, wobei die Einfüll- und Entleeröffnung (14) und der Sammelbereich derart relativ zueinander angeordnet sind, daß bei einer Befestigung des Tonerbehälters (10) in der Haltevorrichtung in einer Entnahmeposition, bei der der Sammelbereich den tiefsten Bereich des Tonerbehälters (10) bildet, ein dem Druck- oder Kopiergerät zugeordneter Saugrüssel (18) bis in den Sammelbereich verschiebbar ist und daß mindestens eine Behälterwand (12) als Standfläche für den Tonerbehälter (10) ausgebildet ist.

2. Tonerbehälter nach Anspruch 1, dadurch gekennzeichnet, daß sämtliche Behälterwände als ebene Flächen ausgebildet sind.

3. Tonerbehälter nach einem der Ansprüche 1 oder 2, dadurch gekennzeichnet, daß die Behälterwände zur Erleichterung des Abflusses des Toners eine Wandschräge aufweisen, wobei der Winkel (B) den die Behälterseitenwände bezogen auf die Vertikalachse (A) des Behälters in Entnahmeposition einschließen, kleiner als 45° ist.

4. Tonerbehälter nach einem der Ansprüche 1 bis 3, dadurch gekennzeichnet, daß der Haltevorrichtung eine Rütteleinrichtung (46, 48) für den Tonerbehälter (10) zugeordnet ist.

5. Tonerbehälter nach einem der Ansprüche 1 bis 4, dadurch gekennzeichnet, daß die Haltevorrichtung zum Einsetzen des Behälters (10) aus der Druckeinrichtung ausschwenkbar ausgebildet ist.

6. Tonerbehälter nach einem der Ansprüche 1 bis 5, dadurch gekennzeichnet, daß der Saugrüssel (18) in einer oberhalb der Haltevorrichtung angeordneten Führungseinrichtung (19) innerhalb einer flexiblen Schutzhülle (28) vertikal verschieblich angeordnet ist, wobei der Saugrüssel (18) sich entlang der Haltevorrichtung entsprechend dem Pegel des Toners im Tonerbehälter (10) beim Absaugen verschiebt.

7. Tonerbehälter nach Anspruch 6, dadurch gekennzeichnet, daß zwischen der Führungseinrichtung (19) und der Halteeinrichtung (32) ein die flexible Schutzhülle (28) mit der Füll- und Entleeröffnung (14) des Tonerbehälters (10) staubdicht verbindender Adapter vorgesehen ist.

8. Tonerbehälter nach einem der Ansprüche 6 oder 7, dadurch gekennzeichnet, daß der Adapter eine Schneideinrichtung (31) zum Durchstoßen einer die Füll- und Entleeröffnung (14) des Tonerbehälters (10) im gefüllten Zustand abdeckenden Folie (17) aufweist.

9. Tonerbehälter nach einem der Ansprüche 1 bis 8, dadurch gekennzeichnet, daß an dem Tonerbehälter (10) ein Griffelement (13) angeordnet ist.

10. Tonerbehälter nach einem der Ansprüche 1 bis 9, dadurch gekennzeichnet, daß an der Füll-und Entleeröffnung (14) in unverlierbarer Weise ein Verschlußdeckel (16) angeordnet ist.

## Claims

1. Toner container (10) with a filling and emptying hole (14) to be secured in an interchangeable way in a retaining device of a printer or copier, characterized in that the toner container (10) has a funnel-shaped bottom which forms a deepest collecting area for the toner (11), the filling and emptying hole (14) and the collecting area being arranged relative to each other in such a way that when the toner container (10) is secured in the retaining device in a removal position, in which the collecting area forms the deepest area of the toner container (10), a suction tube (18) assigned to the printer or copier can be pushed into the collecting area and in that at least one container wall (12) is designed as a standing surface for the toner container (10).

2. Toner container according to Claim 1, characterized in that all the container walls are designed as plane surfaces.

3. Toner container according to one of Claims or 2, characterized in that the container walls have a wall slope to facilitate the flowing off of the toner, the angle (B) which the container side walls enclose in relation to the vertical axis (A) of the container in the removal position being smaller than 45°.

4. Toner container according to one of Claims to 3, characterized in that the retaining device is assigned a shaking device (46, 48) for the toner container (10).

5. Toner container according to one of Claims to 4, characterized in that the retaining device is designed to be swung out from the printing device for the purpose of installing the container (10).

6. Toner container according to one of Claims 1 to 5, characterized in that the suction tube (18) is arranged in a vertically movable manner in a guide device (19) arranged above the retaining device within a flexible protective sleeve (28), the suction tube (18) moving along the retaining device depending on the level of the toner in the toner container (10) during extraction.

7. Toner container according to Claim 6, characterized in that between the guide device (19) and the retaining device (32) an adaptor is provided, connecting the flexible protective sleeve (28) to the filling and emptying hole (14) of the toner container (10) in a dusttight manner.

8. Toner container according to one of Claims 6 or 7, characterized in that the adaptor has a cutting device (31) for piercing a film (17) covering the filling and emptying hole (14) of the toner container (10) in the filled state.

9. Toner container according to one of Claims to 8, characterized in that a handle (13) is arranged on the toner container (10).

10. Toner container according to one of Claims 1 to 9, characterized in that a cap (16) is arranged on the filling and emptying hole (14) in a captive way.

## Revendications

1. Récipient de toner (10) pourvu d'une ouverture de remplissage et de vidange (14) et conçu pour être fixé de façon interchangeable dans un dispositif de maintien d'une imprimante ou d'un copieur, caractérisé en ce qu'il possède un fond en entonnoir formant une partie d'accumulation pour le toner (11), située le plus bas, l'ouverture de remplissage et de vidage (14) et la partie d'accumulation étant disposées l'une par rapport à l'autre de manière que lors de la fixation du récipient de toner (10) dans le dispositif de maintien, à une position de prélèvement où la partie d'accumulation forme la partie la plus basse du récipient de toner (10), une canne d'aspiration (18), associée à l'imprimante ou au copieur, soit déplaçable jusque dans la partie d'accumulation et qu'au moins une paroi (12) du récipient est réalisée comme surface d'appui pour le récipient de toner (10).

2. Récipient selon la revendication 1, caractérisé en ce que toutes les parois du récipient sont réalisées sous forme de surfaces planes.

3. Récipient selon la revendication 1 ou 2, caractérisé en ce que ses parois présentent une inclinaison afin de faciliter l'écoulement du toner, l'angle (B) formé par les parois latérales du récipient avec l'axe vertical (A) de celui-ci étant inférieur à 45° à la position de prélèvement.

4. Récipient selon une des revendications 1 à 3, caractérisé en ce qu'un vibreur (46, 48) pour le récipient de toner (10) est associé au dispositif de maintien.

5. Récipient selon une des revendications 1 à 4, caractérisé en ce que le dispositif de maintien est agencé de manière à pouvoir être sorti de l'imprimante par pivotement, en vue de la mise en place du récipient de toner (10).

6. Récipient selon une des revendications 1 à 5, caractérisé en ce que la canne d'aspiration (18) est disposée à mobilité verticale, à l'intérieur d'une gaine de protection flexible (28), dans un dispositif de guidage (19) prévu au-dessus du dispositif de maintien, la canne d'aspiration (18) se déplaçant le long du dispositif de maintien, lors de l'aspiration, suivant le niveau du toner dans le récipient (10).

7. Récipient selon la revendication 6, caractérisé en ce qu'un adaptateur est prévu entre le dispositif de guidage (19) et le dispositif de maintien (32) pour relier la gaine de protection flexible (28) de façon étanche à la poussière à l'ouverture de remplissage et de vidange (14) du récipient de toner (10).

8. Récipient selon la revendication 6 ou 7, caractérisé en ce que l'adaptateur comporte un dispositif de coupe (31) pour transpercer un opercule (17) qui recouvre l'ouverture de remplissage et de vidange (14) du récipient de toner (10) à l'état rempli.

9. Récipient selon une des revendications 1 à 8, caractérisé en ce qu'il est muni d'une anse (13).

10. Récipient selon une des revendications 1 à 9, caractérisé en ce qu'un couvercle (16) est associé de façon imperdable à l'ouverture de remplissage et de vidage (14).
